# EUROPÄISCHE PATENTSCHRIFT

(11) **EP 0 384 100 B1**
(45) Veröffentlichungstag und Bekanntmachung des Hinweises auf die Patenterteilung: **11.08.1993**
(21) Anmeldenummer: 90100068.7
(22) Anmeldetag: 03.01.1990
(51) Int. Cl.: B21D 39/03

(54) **Kraftbetriebener zangenartiger Werkzeugträger für Handhabungsgeräte**
Power driven pliers-type tool holder for handling devices
Porte-outils motorisé du type pince pour dispositif de manipulation

(30) Priorität: 22.02.1989 DE 3905466
(43) Veröffentlichungstag der Anmeldung: 29.08.1990
(73) Patentinhaber: WALTER ECKOLD GmbH & Co. KG Vorrichtungs- und Gerätebau, D-37444 St Andreasberg (DE); Eckold, Gerd-Jürgen, D-37444 St Andreasberg (DE); Maass, Hans, D-37431 Bad Lauterberg (DE)
(72) Erfinder: Eckold, Gerd-Jürgen, D-3424 St. Andreasberg (DE); Maass, Hans, D-3422 Bad Lauterberg (DE)
(74) Vertreter: Sparing Röhl Henseler Patentanwälte

(56) Entgegenhaltungen:
- DE-A- 2 002 987
- GB-A- 2 168 321
- US-A- 4 571 975
- US-A- 4 599 037

## Beschreibung

Die Erfindung betrifft einen kraftbetriebenen zangenartigen Werkzeugträger für Handhabungsgeräte, entsprechend dem Oberbegriff des Anspruchs 1. Ein zangenartiger Werkzeugträger ist z.B. aus dem Dokument US-A-4571975 bekannt.

Unter einem Handhabungsgerät, landläufig "Roboter", soll ein Gerät verstanden werden, das programmgesteuert Bewegungen in Richtung mehrerer Freiheitsgrade ausführen kann. Ein bekanntes Beispiel sind Schweißautomaten, die an vorgegebenen Stellen von Kraftfahrzeugkarossen Punktschweißungen setzen. Dabei wird die Karosse oder, allgemeiner, das Werkstück in einer vorbestimmten Position abgestützt, wodurch ein räumliches Bezugs-Koordinatensystem gegeben ist, gemäß dem der Automat programmiert wird. Beim Schweißen üben beide Elektroden gleiche, entgegengesetzt gerichtete Kräfte auf das Werkstück aus, so daß dieses nicht deformiert, etwa durch eine Biegebelastung, wird.

Aufgabe der Erfindung ist es, einen Werkzeugträger für derartige Handhabungsgeräte für die Ausführung von Arbeitsgängen zu schaffen, bei denen einseitig wirkende Kräfte auftreten können.

Diese Aufgabe wird durch die im Patentanspruch 1 angegebenen Merkmale gelöst. Der Nockenbahnkopf bestimmt dabei durch den Verlauf der jeweiligen Nockenbahnen den Bewegungsablauf der einzelnen (mindestens zwei) Zangenglieder, wobei jedoch nur ein einziger Antrieb vorgesehen zu sein braucht.

Die Unteransprüche definieren zweckmäßige Weiterbildungen des in Patentanspruch 1 zusammengefaßten Konzepts.

Ein Ausführungsbeispiel des Gegenstandes der Erfindung ist in den beigefügten Zeichnungen weitgehend schematisiert dargestellt.

Die Figuren 1 bis 3 zeigen in teilgeschnittener Seitenansicht einen Werkzeugträger gemäß der Erfindung in drei aufeinanderfolgenden Etappen des Bewegungsablaufs.

Als Beispiel wird angenommen, daß ein Blechteil 10 mit einem Blechwinkel 12 mittels Durchsetzfügung verbunden werden soll; die hierfür verwendeten Werkzeuge sind im einzelnen in der Europäischen Patentschrift 77 932 beschrieben. Es genügt daher die nachfolgende Kurzbeschreibung:

Die zu verbindenden Bleche werden auf einer Matrize 14 abgestützt, während ein Stempel von der andern Seite her die Bleche einschneidet und in den Matrizenhohlraum durchsetzt, wonach das durchgesetzte Material seitlich gebreitet wird; danach wird der Stempel 16 wieder zurückgezogen, und die Matrize wird vom Werkstück gelöst.

Der Werkzeugträger umfaßt einen Sockel 20, der an einem Arbeitsarm (nicht gezeigt) eines Handhabungsgeräts in vorgegebener Position befestigt werden kann, z.B. durch Verschrauben. Damit ist die Lage des Sockels relativ zu den Arbeitsachsen des Handhabungsgeräts festgelegt. Es sei angenommen, daß der Arbeitsarm in Richtung einer Achse 22 verlagerbar sei und um diese Achse schwenken kann. Bei der Programmierung wird davon ausgegangen, daß die Unterseite des Blechs 10 die Bezugsebene ist, in der die Achse 22 liegen soll, und daß der Sockel 20 um die Achse 22 so gedreht wird, daß die Achse 24 des Gelenks 26 parallel zu dieser Bezugsebene verläuft. Wenn, wie hier vorgesehen, die Achse 22 die Gelenkachse 24 senkrecht schneidet, wird die Programmierung vereinfacht.

Abweichend von der vorgestellten Konstruktion können aber auch mehrere Gelenke vorgesehen sein, die vorzugsweise zueinander parallele Achsen aufweisen.

Um die Achse 24 schwenkbar sind zwei Zangenglieder 30 und 32, von denen das Zangenglied 30 die Matrize 14 und das Zangenglied 32 den Stempel 16 trägt. Die Zangenglieder sind als zweiarmige Hebel ausgeführt. Das den Werkzeugen -- Matrize bzw. Stempel -- abgewandte freie Ende ist jeweils mit einem Nockenfolger 34 bestückt, dessen Eingriffsfläche 36 abgerundet ist.

Am Sockel ist ein Arbeitszylinder, vorzugsweise ein Hydraulikzylinder 40 montiert, dessen Kolben einen Nockenbahnkopf 42 trägt. Der Nokkenbahnkopf ist auswechselbar zur Anpassung an unterschiedliche, an den Zangengliedern montierbare Werkzeuge. Der Nockenbahnkopf weist Nockenbahnen 44, 46 auf, jeweils eine für jedes Zangenglied, dessen Nockenfolger an der zugeordneten Nockenbahn mittels einer Vorspannfeder 48 in Anlage gehalten wird.

In der Ausgangsposition nach Fig. 1 ist der Werkzeugträger in seiner Offenstellung, so daß er längs der Achse 22 über den Blechwinkel 12 in Arbeitsposition verfahren werden kann. Wird dann der Arbeitszylinder 40 betätigt, so wird zunächst das Zangenglied 30 durch die Nockenbahn 44 in seine Endlage verschwenkt, in der die Matrize gerade an der ihr zugekehrten Seite des Blechs 10 zur Anlage kommt. Zugleich wird der Stempel stetig dem Blechwinkel 12 genähert. Bei weiterem Hub des Arbeitskolbens bleibt das Zangenglied 30 stehen (der entsprechende Abschnitt der Nockenbahn 44 verläuft parallel zur Bezugs/ebene), während die Nockenbahn 46 den Stempel 16 in die in Fig. 3 dargestellte Position verschwenkt, in der der Fügevorgang beendet ist. Beim Rückhub des Arbeitskolbens verlaufen die Bewegungen der Zangenglieder in umgekehrter Reihenfolge.

Es versteht sich, daß nicht nur -- wie im Ausführungsbeispiel -- zwei, sondern noch mehr Zangenglieder simultan betätigt werden können. So könnte beispielsweise ein weiteres Zangenglied ein Auswerferelement aufweisen, das das Werkstück aus der Matrize löst. Ferner könnte man auf die Vorspannfedern verzichten, wenn die Nockenfolger in kanalartigen Nockenbahnen zwangsgeführt würden.

## Patentansprüche

1. Kraftbetriebener zangenartiger Werkzeugträger für Handhabungsgeräte, umfassend:
einen in definierter Position mit dem Handhabungsgerät verbindbaren Sockel (20),
am Sockel angelenkte Zangenglieder (30, 32) in Form zweiarmiger Hebel, an deren Arbeitsende Werkzeuge (14, 16) befestigbar sind und an deren Antriebsende Nockenfolger (34) angeordnet sind,
einen am Sockel montierten Arbeitszylinder (40) zum Verlagern eines Nockenbahnkopfes (42) im wesentlichen senkrecht zu der Anlenkachse (24), welcher Nockenbahnkopf Nockenbahnhen (44, 46) aufweist, an denen die Nockenfolger anliegen,
**dadurch gekennzeichnet,** daß am Sockel gleichzeitig eine Mehrzahl von Paaren jeweils zusammenwirkender Zangenglieder für simultan betätigte, jedoch zeitlich und räumlich unter schiedlich wirkende Werkzeuge vorgesehen ist, daß der Nockenbahnkopf für jedes Zangenglied eine eigene, diesem individuell zugeordnete Nockenbahn (44, 46) aufweist, so daß alle Nockenbahnen gemeinsan die für den Werkzeugeinsatz erforderlichen Bewegungsabläufe zeitlich und räumlich definieren.

2. Werkzeugträger nach Anspruch 1 mit koaxial angeordneten Lagern (26) für alle Zangenglieder (30, 32).

3. Werkzeugträger nach Anspruch 2, der in einer solchen Position mit dem Handhabungsgerät verbindbar ist, daß eine Bezugsachse (22) desselben die Lagerachse (24) senkrecht schneidet.

4. Werkzeugträger nach einem der vorangehenden Ansprüche, bei dem die Nockenfolger elastisch in Anlage an den zugeordneten Nockenbahnen gehalten sind.

## Claims

1. Power-driven pincer-like tool holder for robotic devices, comprising:
a base (20) arranged to be connected in a defined position with the robotic device,
jaw members (30, 32) coupled to the base, each in the form of a two-armed lever, to the working ends of which tools (14, 16) can be fastened and at the drive ends of which there are arranged cam followers (34),
a working cylinder (40) mounted on the base for displacing a cam head (42) substantially at right angles to the axis of articulation (24), which cam head has cam surfaces (44, 46) against which the cam followers lie,
characterized in that on the base there are provided together a plurality of pairs of co-operating jaw members for tools that are simultaneously actuated, yet act differently in respect of time and space, the cam head has for each jaw member a separate cam surface (44, 46) individually associated with this jaw member, so that together all cam surfaces define in respect of time and space the sequences of movement required for use of the tool.

2. A tool holder according to claim 1, with coaxially arranged bearings (26) for all jaw members (30, 32).

3. A tool holder according to claim 2, which is arranged to be connected with the robotic device in such a position that a reference axis (22) of the same intersects the bearing axis (24) at right angles.

4. A tool holder according to one of the preceding claims, in which the cam followers are held resiliently in engagement with the associated cam surfaces.

## Revendications

1. Porte-outils motorisé du type pince pour dispositifs de manipulation comprenant :
une embase (20) destinée à être connectée dans une position prédéterminée au dispositif de manipulation,
des mâchoires (30,32) de pince articulées sur l'embase et présentant la forme de leviers coudés, aux extrémités actives desquels peuvent être fixés des outils et aux extrémités d'entraînement desquels sont disposés des taquets suiveurs (34);
un vérin de travail (40) monté sur l'embase et destiné à déplacer une tête (42) porte-cames pour lesdits taquets, le déplacement étant dirigé essentiellement perpendiculairement à l'axe d'articulation (24), ladite tête porte-cames présentant des cames (44,46) contre lesquelles s'appuyent les taquets,
caractérisé en ce qu'une pluralité de paires de mâchoires coopérant respectivement entre elles sont montées ensemble sur ladite embase, ces paires de mâchoires étant destinées à des outils qui, tout en étant actionnés simultanément, travaillent de façon distincte tant dans le temps que dans l'espace, et en ce que la tête porte-cames présente pour chaque mâchoire une came (44,46) qui lui est propre et qui lui est associée individuellement, de façon que toutes les cames définissent ensemble, tant dans le temps que dans l'espace, les cycles de mouvement requis pour l'utilisation des outils.

2. Porte-outils suivant la revendication 1, comprenant des paliers coaxiaux (26) pour toutes les mâchoires (30,32).

3. Porte-outils suivant la revendication 2, qui peut être connecté au dispositif de manipulation de telle manière qu'un de ses axes de référence coupe perpendiculairement l'axe d'articulation (24).

4. Porte-outils suivant l'une quelconque des revendications précédentes, caractérisé en ce que les taquets suiveurs sont maintenus élastiquement contre les cames.
